# EUROPÄISCHE PATENTSCHRIFT

(11) **EP 4 129 590 B1**
(45) Veröffentlichungstag und Bekanntmachung des Hinweises auf die Patenterteilung: **08.04.2026**
(21) Anmeldenummer: 22189109.6
(22) Anmeldetag: 05.08.2022
(51) Int. Cl.: B26D 3/11, B26D 3/26, B26D 3/28

(54) **LEBENSMITTELZERKLEINERUNGSVORRICHTUNG**
FOOD CHOPPING DEVICE
DISPOSITIF BROYEUR DE DENRÉES ALIMENTAIRES

(30) Priorität: 05.08.2021 LU 500516
(43) Veröffentlichungstag der Anmeldung: 08.02.2023
(73) Patentinhaber: Excellent Market Ltd., Hong Kong (HK)
(72) Erfinder: REPAC, Cedomir, 65611 Brechen (DE)
(74) Vertreter: Hoffmann, Jürgen

(56) Entgegenhaltungen:
- DE-A1- 102009 023 167
- DE-U1- 202012 010 996
- DE-U1- 212005 000 048
- US-A1- 2008 307 980

## Beschreibung

Die Erfindung betrifft insbesondere eine Lebensmittelzerkleinerungsvorrichtung mit einem Betätigungsteil und mit einem Basisteil, das ein Schneidteil aufweist, wobei das Betätigungsteil derart beweglich mit dem Basisteil verbindbar ist, dass zu zerkleinerndes Lebensmittelgut mittels einer Bewegung des Betätigungsteils relativ zu dem Basisteil durch das Schneidteil hindurch drückbar ist.

Aus DE 10 2009 023 167 A1 ist eine Vorrichtung zum Schneiden von Nahrungsmitteln, wie Obst und Gemüse, mit einem mehrere Schneiden aufweisenden Schneidteil und einem Betätigungsteil, welche gegeneinander verschwenkbar gelagert sind, bekannt. Zum Schneiden des Schneidgutes wird das Betätigungsteil gegen das Schneidteil gedrückt, wobei das Betätigungsteil einen Stempel aufweist, der das Schneidgut durch das Schneidteil hindurchdrückt, wobei die Schneiden in korrespondierende Vertiefungen des Stempels eintauchen. Das Schneidteil weist einen Schneidrahmen auf, in dem Schneidklingen gehalten sind. Die Vorrichtung weist ferner ein Deckelteil zum Anbringen an einem Aufnahmebehälter für das geschnittene Schneidgut auf, wobei das Deckelteil eine Öffnung aufweist, die einen Durchgang für das geschnittene Schneidgut bildet.

Aus DE 21 2005 000 048 U1 ist eine Lebensmittelverarbeitungsvorrichtung mit einem Behälter mit einem Boden und einer Mehrzahl sich nach oben erstreckender Seitenwände bekannt, wobei die Seitenwände ein oberes Ende und ein Bodenende aufweisen und wobei der Behälter ein oberes Ende und ein Bodenende aufweist, und mit einer Schale, die an dem Behälter näher an dem oberen Ende des Behälters als an dem Bodenende des Behälters befestigt ist, wobei die Schale innerhalb einer Fläche, die durch die Seitenwände des Behälters definiert wird, einen inneren Bereich definiert, wobei die Schale eine Mehrzahl von Schneiden aufweist. Die Lebensmittelverarbeitungsvorrichtung weist außerdem einen Deckel auf, der schwenkbar an dem Behälter angebracht ist, wobei der Deckel eine Mehrzahl von Vorsprüngen aufweist, die hinsichtlich ihrer Größe und Form so gestaltet sind, dass sie zwischen der Mehrzahl von Schneiden aufgenommen werden, wenn der Deckel geschlossen ist.

Aus US 2008 0307980 A1 ist eine Vorrichtung bekannt, die Früchte sowie Wurzel- und Knollengemüse schneiden kann. Die Vorrichtung weist einen Kurbelantrieb zum Rotieren des Schneidgutes und einen linear geführten Schneidklingenbehälter auf.

Aus DE 20 2012 010 996 U1 ist eine Vorrichtung zum Schneiden von Obst und hartem Gemüse bekannt. Die Vorrichtung weist eine in einem Gehäuse befestigten Schneideinrichtung und eine oberhalb der Schneideinrichtung angeordnete, handbetätigbare Fixier- und Antriebseinrichtung für das Schneidgut auf. Das Gehäuse ist topfartig ausgebildet und weist einen Deckel auf, in dem die Fixier- und Antriebsvorrichtung gelagert ist.

Es ist die Aufgabe der vorliegenden Erfindung, eine Lebensmittelzerkleinerungsvorrichtung anzugeben, die es erlaubt, zu zerkleinerndes Lebensmittelgut schnell und einfach in eine andere Form, insbesondere eine zum Verzieren von Speisen geeignete Form, zu schneiden.

Die Aufgabe wird durch eine Lebensmittelzerkleinerungsvorrichtung gelöst, die dadurch gekennzeichnet ist, dass das Betätigungsteil einen Rotationsantrieb aufweist, mittels dem ein zu zerkleinerndes Lebensmittelgut relativ zu einem Spiralschneidteil rotierbar ist und dass das Basisteil eine Aufnahme aufweist, in die wahlweise das Schneidteil oder das Spiralschneidteil einsetzbar ist. Die Erfindung hat den ganz besonderen Vorteil, dass zu zerkleinernde Lebensmittel, wie beispielsweise Gurken, Möhren oder Rettich, nicht nur durch ein Hindurchdrücken durch ein Schneidteil in Scheiben oder Stifte geschnitten werden können, sondern alternativ mit derselben Lebensmittelzerkleinerungsvorrichtung einfach und schnell auch in spiralförmige Girlanden.

Das Basisteil der Lebensmittelzerkleinerungsvorrichtung, weist die Aufnahme auf, in die wahlweise das Schneidteil oder das Spiralschneidteil einsetzbar ist. Dies hat den ganz besonderen Vorteil, dass ein unkompliziertes und schnelles Austauschen des Schneidteils gegen das Spiralschneidteil oder des Spiralschneidteils gegen das Schneidteil ermöglicht ist.

Bei einer besonders vorteilhaften Ausführung kann das Schneidteil werkzeugfrei in die Aufnahme eingesetzt werden. Alternativ oder zusätzlich kann vorteilhaft vorgesehen sein, dass das Schneidteil werkzeugfrei und zerstörungsfrei wieder aus der Aufnahme entfernbar ist. Gleiches gilt analog, alternativ oder zusätzlich, auch für das Spiralschneidteil. Durch eine Austauschbarkeit ohne Werkzeug kann die erfindungsgemäße Lebensmittelzerkleinerungsvorrichtung einfach und schnell umgerüstet werden.

Bei einer besonderen Ausführung werden das Schneidteil und/oder das Spiralschneidteil rastend und/oder klemmend in die Aufnahme eingesetzt. Auf diese Weise kann vorteilhaft erreicht werden, dass sich das Schneidteil bzw. das Spiralschneidteil nicht ungewollt aus der Aufnahme löst.

Bei einer ganz besonders vorteilhaften Ausführung weist die Lebensmittelzerkleinerungsvorrichtung, insbesondere das Basisteil der Lebensmittelzerkleinerungsvorrichtung, einen Behälter auf. Der Behälter kann insbesondere dazu dienen, das zerkleinerte Lebensmittelgut aufzufangen.

Die Aufnahme kann vorteilhaft im Bereich einer Öffnung des Behälters ausgebildet sein. Alternativ oder zusätzlich kann vorteilhaft vorgesehen sein, dass die Aufnahme wenigstens teilweise durch den eine Öffnung umgebenden Randbereich des Behälters ausgebildet ist. Eine solche Ausführung ist besonders einfach zu handhaben. Darüber hinaus besteht der besondere Vorteil, den Behälter unmittelbar als Aufbewahrungsbehälter für das zerkleinerte Lebensmittelgut verwenden zu können, indem das Schneidteil bzw. das Spiralschneidteil aus der Aufnahme entfernt und stattdessen ein Deckel aufgesetzt wird. Insoweit ist es von besonderem Vorteil, wenn die Lebensmittelzerkleinerungsvorrichtung mehrere Behälter aufweist, die nacheinander in erfindungsgemäßer Weise mit zerkleinertem Lebensmittelgut gefüllt werden können.

Bei einer besonderen Ausführung deckt das in die Aufnahme eingesetzte Schneidteil bzw. das in die Aufnahme eingesetzte Spiralschneidteil die Öffnung des Behälters, insbesondere vollständig, ab. Eine solche Ausführung ist besonders sicher. Insbesondere ist bei einer solchen Ausführung weitgehend sichergestellt, dass kein zerkleinertes Lebensmittelgut versehentlich aus dem Behälter heraus gelangt oder Fremdkörper in den Behälter hinein gelangen.

Bei einer sehr robusten Ausführung, die mit besonders wenigen Bauteilen auskommt, liegt das in die Aufnahme eingesetzte Schneidteil auf einem Rand des Behälters auf. Hierdurch ist das Schneidteil bei einem Zerkleinerungsvorgang, bei dem das zu zerkleinerndem Lebensmittelgut durch das Schneidteil hindurch gedrückt wird, besonders gut abgestützt. Gleiches gilt, wenn statt dem Schneidteil das Spiralschneidteil in die Aufnahme derart eingesetzt ist, dass sie auf dem Rand des Behälters auffliegt.

Alternativ oder zusätzlich kann vorteilhaft vorgesehen sein, dass das in die Aufnahme eingesetzte Schneidteil und/oder das in die Aufnahme eingesetzte Spiralschneidteil teilweise in den Behälter ragen. Beispielsweise kann eine solche Ausführung dadurch realisiert sein, dass das Schneidteil und/oder das Spiralschneidteil einen umlaufenden Falz aufweisen. Auf diese Weise ist vorteilhaft eine wirkungsvolle horizontale Abstützung des eingesetzten Schneidteils bzw. des Spiralschneidteils relativ zu dem Behälter erreicht.

Vorzugsweise ist die bewegliche Verbindung des Betätigungsteils mit dem Basisteil derart ausgebildet, dass eine Rotation des Betätigungsteils relativ zu dem Basisteil verhindert ist. Insbesondere wenn das Basisteil in dem Betätigungsteil, insbesondere linear verschiebbar, geführt ist, kann hierzu vorteilhaft vorgesehen sein, das Basisteil im Horizontalquerschnitt eine von der Kreisform verschiedene Außenkontur aufweist, während das Betätigungsteil im Horizontalquerschnitt eine von der Kreisform verschiedene Innenkontur aufweist. Beispielsweise können das Basisteil und/oder das Betätigungsteil im Horizontalquerschnitt rechteckig, insbesondere quadratisch, ausgebildet sein.

Ganz allgemein können das Basisteil und/oder das Betätigungsteil wenigstens abschnittsweise zylinderförmig ausgebildet sein. Um eine Relativdrehung des Basisteils relativ zu dem Betätigungsteil, insbesondere bei Betätigung des Rotationsantriebs, zu verhindern kann vorteilhaft vorgesehen sein, dass die Grundfläche des Zylinders kein Kreis ist.

Bei einer besonders zuverlässig handhabbaren Ausführung weist die Lebensmittelzerkleinerungsvorrichtung, insbesondere an einer Aufstellfläche, ein Anti-Rutsch-Element auf. Insbesondere kann vorteilhaft vorgesehen sein, dass das Basisteil, insbesondere an einer Aufstellfläche, ein Anti-Rutsch-Element aufweist. Das Anti-Rutsch-Element verhindert ein Rutschen der Lebensmittelzerkleinerungsvorrichtung auf der Aufstellfläche, auf der die Lebensmittelkleidungsvorrichtung verwendet wird, und ermöglicht es insbesondere, das bei Verwendung des Rotationsantriebes (beispielsweise über eine Handkurbel) eingetragene Drehmoment an der Aufstellfläche abzustützen.

Das Anti-Rutsch-Element kann beispielsweise als Ring, insbesondere als als O-Ring, oder als Standfuß oder als Matte oder als Gitter oder als Anordnung von, insbesondere zueinander parallelen, Bändern oder als Anordnung von, insbesondere zueinander parallelen, Strängen ausgebildet sein. Beispielsweise kann das Anti-Rutsch-Element als Strang oder als Ring, insbesondere als O-Ring, ausgebildet sein, der in eine Nut an der Unterseite des Basisteils derart eingelassen ist, dass er teilweise heraus ragt.

Das Anti-Rutsch-Element ist vorzugsweise aus einem elastischen Material, insbesondere Silikon oder Gummi, hergestellt. Zumindest kann vorteilhaft vorgesehen sein, dass das Anti-Rutsch-Element ein elastisches Material, insbesondere Silikon oder Gummi, aufweist. Eine solche Ausführung hat den besonderen Vorteil, dass die Aufstellfläche vor Beschädigungen, insbesondere vor einem Zerkratzen, geschützt ist. Darüber hinaus weisen derartige Materialien im Zusammenwirken mit den üblichen Aufstellflächen, wie beispielsweise einer Tischoberfläche oder einer Arbeitsplatte, sehr gute Hafteigenschaften auf.

Vorzugsweise ist der Behälter wenigstens teilweise durchsichtig oder transparent ausgebildet. Bei einer solchen Ausführung kann der Benutzer den Füllstand unmittelbar visuell kontrollieren.

Bei einer ganz besonders vorteilhaften Ausführung ist das Betätigungsteil linear verschiebbar mit dem Basisteil verbindbar. Dies kann beispielsweise dadurch realisiert sein, dass das Betätigungsteil, insbesondere teleskopartig, auf das Basisteil aufschiebbar ausgebildet ist. Auf diese Weise kann schnell und einfach eine zuverlässige, insbesondere drehfeste, bewegliche Verbindung hergestellt werden, die ebenso schnell und einfach, beispielsweise nach einem Zerkleinerungsvorgang und/oder zum Einbringen von neuem zu zerkleinerndem Lebensmittelgut in die Lebensmittelzerkleinerungsvorrichtung, wieder gelöst werden kann.

Das Betätigungsteil kann einen Aufnahmeraum aufweisen, in den das Basisteil wenigstens teilweise, insbesondere formschlüssig und/oder entlang einer Einschieberichtung, einschiebbar ist. Bei der Einschieberichtung kann es sich insbesondere um die Richtung der Bewegung des Betätigungsteils relativ zu dem Basisteil, mittels der das zu zerkleinerndes Lebensmittelgut durch das Schneidteil hindurch gedrückt wird.

Bei einer vorteilhaften Ausführung ist der Aufnahmeraum teilweise von einer Wandung begrenzt. Die Wandung kann vorteilhaft zur Führung des Betätigungsteils relativ zu dem Basisteil dienen. Insbesondere hierzu können die Form der Innenkontur der Wandung des Aufnahmeraums und die Form der Außenkontur des Basisteils in einer Ebene senkrecht zu Einschieberichtung gleich ausgebildet sein. Es ist vorzugsweise lediglich ein Spiel zwischen dem Basisteil und dem Betätigungsteil vorhanden, um zu ermöglichen, dass das Betätigungsteil einfach und ohne zu verkannten über das Basisteil gestülpt werden kann.

Um eine drehfeste bewegliche Verbindung des Betätigungsteils relativ zu dem Basisteil zu realisieren ist es von Vorteil, wenn die Innenkontur der Wandung des Aufnahmeraums und die Außenkontur des Basisteils in einer Ebene senkrecht zu Einschieberichtung von der Kreisform verschieden sind. Insbesondere kann vorteilhaft vorgesehen sein, dass die Innenkontur der Wandung des Aufnahmeraums und die Außenkontur des Basisteils in einer Ebene senkrecht zu Einschieberichtung rechteckig, insbesondere quadratisch, sind. Allerdings gibt es hinsichtlich der Form der Innenkontur bzw. der Form der Außenkontur keine grundsätzlichen Beschränkungen.

Von besonderem Vorteil ist es jedoch, wenn die Form der Innenkontur und die Form der Außenkontur in einer Ebene senkrecht zu Einschieberichtung rotationssymmetrisch ist, weil auf diese Weise mehrere Relativausrichtungen möglich sind, bei denen das Betätigungsteil und das Basisteil ineinander geschoben werden können, was die Handhabbarkeit vereinfacht. Allerdings sind eine nicht rotationssymmetrische Form der Innenkontur und eine nicht rotationssymmetrische Form der Außenkontur nicht grundsätzlich ausgeschlossen.

Bei einer ganz besonders vorteilhaften Ausführung weist die Wandung wenigstens einen Durchbruch und/oder ein Fenster auf. Eine solche Ausführung hat den besonderen Vorteil, dass der Benutzer das zu zerkleinerndem Lebensmittelgut und/oder das Schneidteil und/oder das Spiralschneidteil während des Zerkleinerungsvorgangs sehen kann. Auf diese Weise ist es dem Benutzer ermöglicht unmittelbar zu erkennen, wenn ein Problem vorliegt, beispielsweise weil sich das zu zerkleinerndes Lebensmittelgut verklemmt hat.

Ein Durchbruch hat darüber hinaus den ganz besonderen Vorteil, dass er es dem Benutzer ermöglicht, ein zu zerkleinerndes Lebensmittelgut vor einem Zerkleinerungsvorgang in den Aufnahmeraum einzubringen. Ein Durchbruch hat außerdem den besonderen Vorteil, dass er es dem Benutzer ermöglicht, ein bereits in den Aufnahmeraum eingebrachtes Lebensmittelgut, das beispielsweise bereits durch eine Einschiebeöffnung des Betätigungsteils für das Basisteil eingebracht wurde, korrekt in dem Aufnahmeraum auszurichten und zu positionieren, indem er mit seinen Fingern durch den Durchbruch in den Aufnahmeraum greift.

Bei einer ganz vorteilhaften Ausführung weist die Lebensmittelzerkleinerungsvorrichtung einen Pressstempel auf, an dem das zu zerkleinerndes Lebensmittelgut während einer Bewegung des Betätigungsteils relativ zu dem Basisteil zum Hindurchdrücken durch das Schneidteil anliegt. Insbesondere kann das Betätigungsteil den Pressstempel aufweisen. Vorzugsweise weist der Pressstempel Nuten auf, in die die Schneidklingen des Schneidteils eintauchen können. Hierdurch ist gewährleistet, dass das zu zerkleinerndem Lebensmittelgut vollständig geschnitten wird und nichts davon zwischen den Schneidklingen stecken bleibt.

Vorzugsweise ist der Pressstempel abnehmbar ausgebildet. Insbesondere kann vorteilhaft vorgesehen sein, dass der Pressstempel werkzeugfrei lösbar befestigt ist und/oder werkzeugfrei befestigbar ist. Ein Entfernen des Pressstempels kann beispielsweise erforderlich sein, wenn anstatt des Schneidteils das Spiralschneidteil verwendet werden soll oder wenn anstatt des Schneidteils ein weiteres Schneidteil verwendet werden soll. Für diesen Fall kann vorgesehen sein, dass wird anstelle des Presstempels ein Mitnehmer zum Übertragen einer Rotationsbewegung von dem Rotationsantrieb auf ein Lebensmittelgut montiert wird.

Allerdings kann das Betätigungsteil auch derart ausgebildet sein, dass der Pressstempel bei der Verwendung des Spiralschneidteils nicht entfernt werden muss. Hierzu kann beispielsweise vorgesehen sein, dass ein Mitnehmer zum Übertragen einer Rotationsbewegung von dem Rotationsantrieb auf ein Lebensmittelgut eine Welle aufweist, mittels der er an einen Abtrieb des Rotationsantriebs ankoppelbar ist, wobei sich die Welle im angekoppelt Zustand rotierbar durch den Pressstempel hindurch erstreckt.

Bei einer ganz besonders vorteilhaften Ausführung weist der Pressstempel ein Koppelelement auf, das dazu ausgebildet ist mit einem Gegenkoppelelement eines Abtriebs des Rotationsantriebs zusammen zu wirken. Bei einer solchen Ausführung fungiert der Abtrieb als Halter für den Pressstempel, wobei jedoch vorzugsweise kein Drehmoment auf den Pressstempel übertragen wird. Insbesondere kann auf diese Weise vorteilhaft erreicht werden, dass zum Ankoppeln eines Mitnehmers und zum Ankoppeln eines Pressstempels dasselbe Bauteil verwendet wird. Das Koppelelement des Mitnehmers und das Koppelelement des Pressstempels können hierbei unterschiedlich ausgebildet sein. Insbesondere kann das Koppelelement des Pressstempels (im Gegensatz zu dem Koppelelement des Mitnehmers) derart ausgebildet sein, dass kein Drehmoment auf den Pressstempel übertragen werden kann.

Bei einer besonders robusten Ausführung weist die Lebensmittelzerkleinerungsvorrichtung ein Rotationsantriebsgehäuse auf. Insbesondere kann das Betätigungsteil das Rotationsantriebsgehäuse aufweisen. In dem Rotationsantriebsgehäuse kann insbesondere ein Getriebe des Rotationsantriebs angeordnet sein. Darüber hinaus kann das Rotationsantriebgehäuse derart ausgebildet und angeordnet sein, dass es einen Teil des oben beschriebenen Aufnahmeraums wenigstens teilweise begrenzt.

Ganz allgemein kann vorteilhaft vorgesehen sein, dass der Rotationsantrieb ein Getriebe aufweist. Bei dem Getriebe kann es sich insbesondere um ein Stirnradgetriebe handeln. Allerdings gibt es hinsichtlich der Art des Getriebes keine grundsätzlichen Beschränkungen.

Die Verwendung eines Getriebes hat insbesondere den Vorteil, dass die Rotationsachse des Mitnehmers und damit die Rotationsachse des zu zerkleinerndem Lebensmittelguts parallel versetzt zur Rotationsachse einer Handkurbel angeordnet sein kann. Auf diese Weise ist es dem Benutzer vorteilhaft ermöglicht, eine Hand in der Rotationsachse des Lebensmittelguts zu positionieren, um eine Kraft in Richtung auf das Spiralschneidteil ausüben zu können, ohne eine Bewegung der Handkurbel zu behindern. Im Ergebnis sind unerwünschte Querkräfte und ein Verkannten des Betätigungsteils relativ zu dem Basisteil wirkungsvoll vermieden.

Außerdem kann das Getriebe als Übersetzungsgetriebe oder als Untersetzungsgetriebe ausgebildet sein, um entweder ein großes Drehmoment auf das Lebensmittelgut übertragen zu können, was insbesondere bei hartem Lebensmittelgut von Vorteil sein kann, oder um eine hohe Rotationsgeschwindigkeit des Lebensmittelgutes erreichen zu könne, um es schnell in spiralförmige Girlanden schneiden zu können.

Der Rotationsantrieb kann vorteilhaft als manuell betätigbarer Antrieb ausgebildet sein. Beispielsweise kann der Rotationsantrieb als Kurbelantrieb oder als Schnurzugantrieb ausgebildet sein.

Bei einer besonderen Ausführung ist der Rotationsantrieb als Kurbelantrieb ausgebildet und weist eine, insbesondere werkzeugfrei und/der zerstörungsfrei, abnehmbare Handkurbel auf. Eine solche Ausführung hat den ganz besonderen Vorteil, dass die Handkurbel entfernt werden kann, wenn die Lebensmittelzerkleinerungsvorrichtung zusammen mit dem Schneidteil verwendet werden soll. Wenn die Lebensmittelzerkleinerungsvorrichtung zusammen mit dem Spiralschneidteil verwendet werden soll, kann die Handkurbel, vorzugsweise durch eine drehfeste Steckverbindung und/oder eine Bajonettverbindung, angekoppelt werden.

Der Rotationsantrieb kann alternativ auch als elektrischer Antrieb ausgebildet sein. Insbesondere kann vorteilhaft vorgesehen sein, dass die Lebensmittelzerkleinerungsvorrichtung einen elektrischen Energiespeicher, wie beispielsweise einen Akku, aufweist, der elektrische Energie zum betreiben des Rotationsantriebs zur Verfügung stellt.

Wie bereits erwähnt, kann die Lebensmittelzerkleinerungsvorrichtung einen mit dem Rotationsantrieb koppelbaren oder gekoppelten Mitnehmer aufweisen, mittels dem eine Rotationsbewegung auf ein zu zerkleinerndes Lebensmittelgut übertragbar ist. Vorzugsweise weist der Mitnehmer wenigstens einen Vorsprung, insbesondere einen Dorn und/oder eine Klinge und/oder ein Haken, auf, um eine drehfeste Ankopplung an ein zu zerkleinerndes Lebensmittelgut zu ermöglichen. Der wenigstens eine Vorsprung kann in das zu zerkleinerndem Lebensmittelgut eingreifen, um eine drehfeste Verbindung zu dem Lebensmittelgut herzustellen.

Zur Ankopplung an den Abtrieb des Getriebes kann der Mitnehmer vorteilhaft ein als Steckelement ausgebildetes Koppelelement aufweisen. Insbesondere kann vorteilhaft vorgesehen sein, dass das Koppelelement rastend und/oder klemmend in oder auf ein Gegenkoppelelement des Abtriebs des Getriebes gesteckt werden kann. Vorzugsweise sind das Koppelelement und das Gegenkoppelelement derart ausgebildet, dass der Mitnehmer werkzeugfrei mit dem Rotationsantrieb koppelbar ist und/oder dass der Mitnehmer werkzeugfrei und zerstörungsfrei von dem Rotationsantrieb entkoppelbar ist.

Das Schneidteil weist vorzugsweise wenigstens eine Schneidklinge auf, deren Schneidklingenblatt in einer Ebene angeordnet ist, die in der Durchdrückrichtung ausgerichtet ist, wobei die Schneidkante der Schneidklinge vorzugsweise einen rechten Winkel zur Durchdrückrichtung aufweist. Insbesondere kann das Schneidteil mehrere Schneidklingen aufweisen, die parallel zueinander oder in Gitterform angeordnet sind. Ein Schneidteil mit einer Anordnung ausschließlich paralleler Schneidklingen kann dazu verwendet werden, ein Lebensmittelgut in Scheiben zu schneiden. Ein Schneidteil mit einem Schneidgitter kann dazu verwendet werden, ein Lebensmittelgut in Stifte zu schneiden. Die Schneidklingen können beispielsweise auch nebeneinander, aber nicht parallel zueinander angeordnet sein, um ein Lebensmittelgut in keilförmige Scheiben zu schneiden. Hinsichtlich der Anordnung der Schneidklingen gibt es keine grundsätzlichen Beschränkungen.

Die Schneidkante der Schneidklinge kann gerade, gebogen, gewellt oder gezackt ausgebildet sein. Insbesondere kann die Schneidkante der Schneidklinge an die Art des zu zerkleinerndem Lebensmittelgutes angepasst sein.

Besonders vorteilhaft ist eine Ausführung, die wenigstens ein weiteres Schneidteil beinhaltet, das sich von dem Schneidteil, insbesondere durch die Anzahl der Schneidklingen und/oder durch die Anordnung der Schneidklingen und/oder durch die Form der Schneidklingen und/oder durch die Ausbildung der Schneidkante, unterscheidet. Das weitere Schneidteil kann beispielsweise anstelle des Schneidteils eingesetzt werden, wenn ein anderes Lebensmittelgut geschnitten werden soll und/oder wenn das Lebensmittelgut in anders geformte Stücke geschnitten werden soll. Hierfür kann vorteilhaft insbesondere ein weiterer Presstempel vorhanden sein, der an das weitere Schneidteil angepasst ist und der, vorzugsweise werkzeugfrei, im Austausch gegen den Pressstempel eingesetzt werden kann.

Das Spiralschneidteil weist vorzugsweise wenigstens eine, insbesondere radial ausgerichtete, Klinge auf. Vorzugsweise ist die wenigstens eine Klinge derart positioniert und ausgerichtet, dass sie von einem mittels des Rotationsantriebs in Rotation versetzen Lebensmittelgut wenigstens eine spiralförmige Girlande abtrennt. Hierbei ist es von ganz besonderem Vorteil, wenn die Klinge bis zur Rotationsachse des Lebensmittelgutes und/oder des Mitnehmers reicht. Dies hat den besonderen Vorteil, dass das Lebensmittelgut zuverlässig vollständig in spiralförmige Girlanden geschnitten wird. Allerdings ist es auch möglich, dass es zwischen der Klinge und der Rotationsachse des Lebensmittelgutes und/oder des Mitnehmers einen geringen Abstand gibt. Insbesondere bei einer Ausführung, die mehrere radial ausgerichtete Klingen, insbesondere genau zwei oder genau vier, Klingen aufweist, kann ein geringer Radialabstand der Klingen zu der Rotationsachse vorhanden sein, ohne dass die Schneidleistung wesentlich beeinträchtigt wird.

Mit einer Ausführung, bei der das Spiralschneidteil mehrere, insbesondere genau zwei oder genau vier, gleichmäßig in Tangentialrichtung verteilt angeordnete Klingen aufweist, wird eine besonders hohe Schneidleistung beim Schneiden in spiralförmige Girlanden erzielt, weil gleichzeitig mehrere spiralförmige Girlanden abgeschält werden, während das zu zerkleinerndem Lebensmittelgut rotiert.

Bei einer ganz besonders vorteilhaften Ausführung weist das Spiralschneidteil einen, insbesondere kegelförmigen, Spiralschneidteil-Aufnahmeraum zum Einführen von Lebensmittelgut auf, an dessen Aufnahmeraum-Wandung die wenigstens eine Klinge angeordnet ist. Vorzugsweise ist der Spiralschneidteil-Aufnahmeraum derart ausgerichtet, dass die Kegelmittelachse der Rotationsachse entspricht. Eine solche Ausführung hat den ganz besonderen Vorteil, dass das zu zerkleinernde Lebensmittelgut automatisch auf die Rotationsachse ausgerichtet und zentriert wird.

Ganz allgemein kann das Spiralschneidteil dazu ausgebildet sein, gleichzeitig mehrere spiralförmige Girlanden von einem Lebensmittelgut abzutrennen. Dies kann, wie bereits erwähnt, dadurch realisiert sein, dass das Spiralschneidteil mehrere radial ausgerichtete Klingen aufweist, die gleichzeitig jeweils eine spiralförmige Girlande von dem Lebensmittelgut abtrennen. Alternativ oder zusätzlich kann das Spiralschneidteil zu der wenigstens einen Klinge senkrecht angeordnete weitere Schneidklingen aufweisen, die die mittels der Klinge abgetrennte oder abzutrennende Girlande (entlang deren Längserstreckungsrichtung) in mehrere spiralförmige Girlanden zerteilen.

Bei einer ganz besonders vorteilhaften Ausführung ist wenigstens ein weiteres Spiralschneidteil vorhanden, das sich von dem Spiralschneidteil, insbesondere durch die Anzahl der Klingen und/oder durch einen Kegelwinkel des Spiralschneidteil-Aufnahmeraumes und/oder durch die Form der Klingen, unterscheidet. Das weitere Spiralschneidteil kann beispielsweise anstelle des Spiralschneidteils eingesetzt werden, wenn anderes Lebensmittelgut in spiralförmige Girlanden geschnitten werden soll und/oder wenn das Lebensmittelgut in anders ausgebildete spiralförmige Girlanden geschnitten werden soll.

In der Zeichnung ist der Erfindungsgegenstand beispielhaft und schematisch dargestellt und wird anhand der Figuren nachfolgend beschrieben, wobei gleiche oder gleich wirkende Elemente auch in unterschiedlichen Ausführungsbeispielen zumeist mit denselben Bezugszeichen versehen sind. Dabei zeigen:
- Fig. 1: ein Ausführungsbeispiel einer erfindungsgemäßen Lebensmittelzerkleinerungsvorrichtung vor ihrer Benutzung unter Verwendung eines Schneidteils,
- Fig. 2: das Ausführungsbeispiel einer erfindungsgemäßen Lebensmittelzerkleinerungsvorrichtung bei ihrer Benutzung unter Verwendung des Schneidteils,
- Fig. 3: das Ausführungsbeispiel einer erfindungsgemäßen Lebensmittelzerkleinerungsvorrichtung bei der Umrüstung zur Verwendung des Spiralschneidteils,
- Fig. 4: das Ausführungsbeispiel einer erfindungsgemäßen Lebensmittelzerkleinerungsvorrichtung vor ihrer Benutzung unter Verwendung eines Spiralschneidteils,
- Fig. 5: das Ausführungsbeispiel einer erfindungsgemäßen Lebensmittelzerkleinerungsvorrichtung bei ihrer Benutzung unter Verwendung des Spiralschneidteils.

Die Figuren 1 bis 5 zeigen ein Ausführungsbeispiel einer erfindungsgemäßen Lebensmittelzerkleinerungsvorrichtung in verschiedenen Situationen. Die Lebensmittelzerkleinerungsvorrichtung weist ein Betätigungsteil 1 sowie ein Basisteil 2 mit einem Schneidteil 3 auf. Das Betätigungsteil 1 ist derart beweglich mit dem Basisteil 2 verbindbar, dass ein zu zerkleinerndes Lebensmittelgut 4 mittels einer Bewegung des Betätigungsteils 1 relativ zu dem Basisteil 2 durch das Schneidteil 3 hindurch drückbar ist, was in Figur 2 dargestellt ist und weiter unten im Detail erläutert ist.

Das Betätigungsteil 1 weist einen Rotationsantrieb 5 auf, mittels dem ein zu zerkleinerndes Lebensmittelgut 4 relativ zu einem Spiralschneidteil 6 rotierbar und dadurch zerkleinerbar ist, was insbesondere in Figur 5 dargestellt ist und weiter unten im Detail erläutert ist.

Fig. 1 zeigt das Ausführungsbeispiel der erfindungsgemäßen Lebensmittelzerkleinerungsvorrichtung vor ihrer Benutzung unter Verwendung des Schneidteils 3.

Das Basisteil 2 weist einen Behälter 7 auf. Der Behälter 7 dient dazu, das zerkleinerte Lebensmittelgut aufzufangen. Der Behälter 7 ist vorzugsweise durchsichtig oder transparent ausgebildet, was jedoch in den Figuren nicht dargestellt ist. Wenn der Behälter durchsichtig oder transparent ist, kann der Benutzer den Füllstand unmittelbar visuell kontrollieren.

Das Basisteil 2 weist eine Aufnahme 9 auf, in die wahlweise das Schneidteil 3 oder das Spiralschneidteil 6 einsetzbar ist. Die Aufnahme 9 ist wenigstens teilweise durch den eine Öffnung des Behälters 7 umgebenden Randbereich des Behälters 7 ausgebildet. Das in die Aufnahme 9 eingesetzte Schneidteil 3 liegt auf einem Rand 8 des Behälters 7 auf, während ein Teil des Schneidteils 3 in den Behälter 7 ragt. Hierzu weist das Schneidteil 3 einen umlaufenden Falz 26 auf.

Das Spiralschneidteil 6 weist die gleiche Außenkontur auf, wie das Schneidteils 3. Wenn anstelle des Schneidteils 3 das Spiralschneidteil 6 in die Aufnahme 9 eingesetzt ist, stützt sich dieses auf dem Rand 8 des Behälters 7 ab, während gleichzeitig ein Teil des Spiralschneidteils 6 in den Behälter 7 ragt. Hierzu weist das Spiralschneidteil 6, ebenso wie das Schneidteil 3, einen umlaufenden Falz 26 auf.

Das Basisteil 2 weist an einer Aufstellfläche ein Anti-Rutsch-Element 10 auf, das aus einem O-Ring, vorzugsweise aus Gummi oder Silikon, gebildet ist. Das Anti-Rutsch-Element 10 verhindert ein Rutschen der Lebensmittelzerkleinerungsvorrichtung relativ zu einer Aufstellfläche und ermöglicht es insbesondere, das bei Verwendung des Rotationsantriebes über die Handkurbel 11 eingetragene Drehmoment an der Aufstellfläche abzustützen.

Das Betätigungsteil 1 weist einen Aufnahmeraum 12 auf, in den das Basisteil 2 wenigstens teilweise einschiebbar ist. Der Aufnahmeraum 12 ist seitlich von einer Wandung 13 begrenzt, die zwei Durchbrüche 14 aufweist. Die Durchbrüche 14 ermöglichen es, ein zu zerkleinerndes Lebensmittelgut 4 vor einem Zerkleinerungsvorgang in den Aufnahmeraum 12 einzubringen und/oder ein (beispielsweise durch die Einschiebeöffnung eingebrachtes) bereits in dem Aufnahmeraum 12 befindliches Lebensmittelgut 4 auszurichten und zu positionieren.

Die Form der Innenkontur der Wandung 13 des Aufnahmeraums 12 und die Form der Außenkontur des Basisteils 2 sind in einer Ebene senkrecht zu Einschieberichtung gleich. Hierdurch ist vorteilhaft erreicht, dass sich das Betätigungsteil 1 bei Verwendung des Rotationsantriebs 5 nicht relativ zu dem Basisteil 2 drehen kann. Es ist lediglich ein Spiel zwischen dem Basisteil 2 und dem Betätigungsteil 1 vorhanden, um es zu ermöglichen, dass das Betätigungsteil 1 einfach und ohne zu verkannten über das Basisteil 2 gestülpt werden kann und dass hierbei ein zu zerkleinerndes Lebensmittelgut 4 durch das Schneidteil 3 hindurch gedrückt werden kann, was in Figur 2 dargestellt ist.

Das Betätigungsteil 1 weist einen Pressstempel 15 auf, an dem das zu zerkleinernde Lebensmittelgut 4 während der Bewegung des Betätigungsteils 1 relativ zu dem Basisteil 2 zum Hindurchdrücken durch das Schneidteil 3 anliegt. Der Pressstempel 15 weist Nuten 16 auf, in die die Schneidklingen 17 des Schneidteils 3 gegen Ende der Bewegung des Betätigungsteils 1 relativ zu dem Basisteil 2 eintauchen. Hierdurch ist gewährleistet, dass das zu zerkleinerndem Lebensmittelgut 4 vollständig geschnitten wird und nicht zwischen den Schneidklingen 17 stecken bleibt.

Der Pressstempel 15 ist am oberen Ende des Aufnahmeraums 12 befestigt und kann werkzeugfrei entfernt werden. Ein Entfernen des Pressstempels 15 ist erforderlich, wenn anstatt des Schneidteils 3 das Spiralschneidteil 6 verwendet werden soll oder wenn anstatt des Schneidteils 3 ein (nicht dargestelltes) weiteres Schneidteil verwendet werden soll. Das (nicht dargestellte) weitere Schneidteil kann sich von dem Schneidteil, insbesondere durch die Anzahl der Schneidklingen und/oder durch die Anordnung der Schneidklingen und/oder durch die Form der Schneidklingen, unterscheiden. Vorzugsweise ein (nicht dargestellter) weiterer Presstempel vorhanden ist, der an das weitere Schneidteil angepasst ist, so dass die Schneidklingen des weiteren Schneidteils in die Nuten des weiteren Presstempels eintauchen können. Der Presstempel 15 kann jedoch auch dazu ausgebildet sein, mit unterschiedlichen Schneidteilen verwendet zu werden. Hierzu kann der Presstempel 15 mehrere unterschiedliche Nutensätze aufweisen.

Figur 3 zeigt das Ausführungsbeispiel einer erfindungsgemäßen Lebensmittelzerkleinerungsvorrichtung bei der Umrüstung zur Verwendung des Spiralschneidteils 6 anstelle des Schneidteils 3.

Wenn anstatt des Schneidteils 3 das Spiralschneidteil 6 verwendet werden soll, wird das Schneidteil 3 aus der Aufnahme 9 entfernt und stattdessen das Spiralschneidteil 6 in die Aufnahme 9 eingesetzt.

Das Spiralschneidteil 6 weist einen kegelförmigen Spiralschneidteil-Aufnahmeraum zum Einführen des zu zerkleinernden Lebensmittelgutes 4 auf, an dessen Wandung wenigstens eine Klinge 24 angeordnet ist. Die wenigstens eine Klinge 24 ist derart positioniert und ausgerichtet, dass sie von dem mittels des Rotationsantriebs 5 in Rotation versetzen Lebensmittelgut 4 eine spiralförmige Girlande abtrennt. Neben der Klinge 24 erstreckt sich eine Öffnung 25, durch die die spiralförmige Girlande aus dem Spiralschneidteil-Aufnahmeraum in den Behälter 7 gelangt.

Außerdem muss auch das Betätigungsteil 1 umgerüstet werden, wenn anstatt des Schneidteils 3 das Spiralschneidteil 6 verwendet werden soll. Das Betätigungsteil 1 weist, wie bereits erwähnt, einen Rotationsantrieb 5 mit einer Handkurbel 11 auf. Der Rotationsantrieb 5 befindet sich zum Teil in einem Rotationsantriebsgehäuse 18. In dem Rotationsantriebsgehäuse 18 befindet sich ein (ganz schematisch dargestelltes) Getriebe 19, an dessen Antrieb die Handkurbel 11 über eine mechanische Ankoppelschnittstelle 20 durch ein einfaches Aufstecken drehmomentübertragend ankoppelbar ist.

An den Abtrieb des Getriebes 19 ist ein Mitnehmer 21 ankoppelbar, mittels dem eine Rotationsbewegung auf ein zu zerkleinerndes Lebensmittelgut 4 übertragbar ist. Zur Ankopplung an den Abtrieb des Getriebes 19 weist der Mitnehmer 21 vorzugsweise ein als Steckelement ausgebildetes Koppelelement 22 auf. Vorzugsweise kann das Steckelement rastend und/oder klemmend in ein (nicht dargestelltes) Gegenkoppelelement des Abtriebs des Getriebes 19 eingesteckt werden.

Der Mitnehmer 21 weist wenigstens einen Vorsprung 23, nämlich Dorne auf, die in das zu zerkleinernde Lebensmittelgut 4 eingreifen, um eine drehfeste Verbindung herzustellen damit ein Drehmoment auf das zu zerkleinernde Lebensmittelgut 4 übertragen werden kann.

Nebenbemerkung: Das (nicht dargestellte) Gegenkoppelelement kann insbesondere auch dazu dienen, den Pressstempel 15 zu halten, wenn anstatt des Spiralschneidteils 6 das Schneidteil 3 verwendet werden soll. Hierzu kann der Pressstempel 15 ein Koppelelement 22 aufweisen, das dazu ausgebildet ist, mit dem Gegenkoppelelement des Abtriebs des Getriebes 19 zusammen zu wirken. Der Abtrieb des Getriebes 19 überträgt in diesem Fall kein Drehmoment auf den Pressstempel 15. Das Koppelelement 22 kann insbesondere derart ausgebildet sein, dass es unabhängig von der Drehausrichtung des Abtriebs des Getriebes 19 einsteckbar ist.

Figur 4 zeigt das Ausführungsbeispiel einer erfindungsgemäßen Lebensmittelzerkleinerungsvorrichtung vor ihrer Benutzung unter Verwendung eines Spiralschneidteils 6. In der gezeigten Stellung kann ein (in dieser Figur nicht dargestelltes) zu zerkleinerndes Lebensmittelgut 4 zwischen den Mitnehmer 21 und das Spiralschneidteil 6 eingelegt und ausgerichtet werden, während das Betätigungsteil 1 auf das Basisteil 2 gestülpt wird.

Figur 5 zeigt das Ausführungsbeispiel einer erfindungsgemäßen Lebensmittelzerkleinerungsvorrichtung bei ihrer Benutzung unter Verwendung des Spiralschneidteils 6. Durch eine kreisende Betätigung der Handkurbel 11 wird das zu zerkleinernde Lebensmittelgut 4 in eine Rotation versetzt gleichzeitig wird das zu zerkleinernde Lebensmittelgut 4 in das Spiralschneidteil 6 gedrückt, indem der Benutzer eine entsprechend gerichtete Kraft von oben nach unten auf das Betätigungsteil 1 der auf einer (nicht dargestellten) Aufstellfläche aufgestellten Lebensmittelzerkleinerungsvorrichtung ausübt. Insbesondere kann der Benutzer mit einer Hand das Betätigungsteil 1 halten und nach unten drücken, während er gleichzeitig mit der anderen Hand die Handkurbel 11 betätigt. Durch die Rotationsbewegung trennt die Klinge 24 von dem mittels des Rotationsantriebs 5 in Rotation versetzen Lebensmittelgut 4 eine spiralförmige Girlande ab, die direkt in den Behälter 7 gelangt.

Wenn das zu zerkleinernde Lebensmittelgut 4 vollständig zerkleinert ist, kann das Betätigungsteil 1 ganz oder teilweise von dem Basisteil 2 gezogen werden, um den Vorgang mit einem weiteren zu zerkleinernden Lebensmittelgut 4 zu wiederholen.

Wenn anstatt des Spiralschneidteils 6 wieder das Schneidteil 3 verwendet werden soll, kann eine erneute Umrüstung erfolgen, bei der die bezüglich Figur 3 erläuterten Schritte rückgängig gemacht werden.

### Bezugszeichenliste:

- 1: Betätigungsteil
- 2: Basisteil
- 3: Schneidteil
- 4: Lebensmittelgut
- 5: Rotationsantrieb
- 6: Spiralschneidteil
- 7: Behälter
- 8: Rand
- 9: Aufnahme
- 10: Anti-Rutsch-Element
- 11: Handkurbel
- 12: Aufnahmeraum
- 13: Wandung
- 14: Durchbruch
- 15: Pressstempel
- 16: Nuten
- 17: Schneidklingen
- 18: Rotationsantriebsgehäuse
- 19: Getriebe
- 20: Ankoppelschnittstelle
- 21: Mitnehmer
- 22: Koppelelement
- 23: Vorsprung
- 24: Klinge
- 25: Öffnung
- 26: Falz

## Patentansprüche

1. Lebensmittelzerkleinerungsvorrichtung mit einem Betätigungsteil (1) und mit einem Basisteil (2), das ein Schneidteil (3) aufweist, wobei das Betätigungsteil (1) derart beweglich mit dem Basisteil (2) verbindbar ist, dass zu zerkleinerndes Lebensmittelgut (4) mittels einer Bewegung des Betätigungsteils (1) relativ zu dem Basisteil (2) durch das Schneidteil (3) hindurch drückbar ist, **dadurch gekennzeichnet, dass** das Betätigungsteil (1) einen Rotationsantrieb (5) aufweist, mittels dem ein zu zerkleinerndes Lebensmittelgut (4) relativ zu einem Spiralschneidteil (6) rotierbar ist und dass das Basisteil (2) eine Aufnahme (9) aufweist, in die wahlweise das Schneidteil (3) oder das Spiralschneidteil (6) einsetzbar ist.

2. Lebensmittelzerkleinerungsvorrichtung nach Anspruch 1, **dadurch gekennzeichnet, dass** die Lebensmittelzerkleinerungsvorrichtung einen Behälter (7) aufweist, oder dass das Basisteil (2) einen Behälter (7) aufweist.

3. Lebensmittelzerkleinerungsvorrichtung nach Anspruch 2, **dadurch gekennzeichnet, dass**
a. die Aufnahme (9) im Bereich einer Öffnung des Behälters (7) ausgebildet ist und/oder dass die Aufnahme (9) wenigstens teilweise durch den eine Öffnung umgebenden Randbereich des Behälters (7) ausgebildet ist, und/oder dass
b. das in die Aufnahme (9) eingesetzte Schneidteil (3) die Öffnung des Behälters (7), insbesondere vollständig, abdeckt, und/oder dass das in die Aufnahme (9) eingesetzte Spiralschneidteil (6) die Öffnung des Behälters (7), insbesondere vollständig, abdeckt, und/oder dass
c. das in die Aufnahme (9) eingesetzte Schneidteil (3) auf einem Rand (8) des Behälters (7) aufliegt, und/oder dass das in die Aufnahme (9) eingesetzte Spiralschneidteil (6) auf einem Rand (8) des Behälters (7) aufliegt, und/oder dass
d. das in die Aufnahme (9) eingesetzte Schneidteil (3) teilweise in den Behälter (7) ragt, und/oder dass das in die Aufnahme (9) eingesetzte Spiralschneidteil (6) teilweise in den Behälter (7) ragt, und/oder dass
e. das Schneidteil (3) werkzeugfrei in die Aufnahme (9) einsetzbar ist und/oder dass das Schneidteil (3) werkzeugfrei und zerstörungsfrei wieder aus der Aufnahme (9) entfernbar ist, und/oder dass
f. das Spiralschneidteil (6) werkzeugfrei in die Aufnahme (9) einsetzbar ist und/oder dass das Spiralschneidteil (6) werkzeugfrei und zerstörungsfrei wieder aus der Aufnahme (9) entfernbar ist, und/oder dass
g. das Schneidteil (3) rastend und/oder klemmend in die Aufnahme (9) einsetzbar ist, und/oder dass das Spiralschneidteil (6) rastend und/oder klemmend in die Aufnahme (9) einsetzbar ist.

4. Lebensmittelzerkleinerungsvorrichtung nach einem der Ansprüche 1 bis 3, **dadurch gekennzeichnet, dass** das Basisteil (2) im Horizontalquerschnitt eine von der Kreisform verschiedene Außenkontur aufweist.

5. Lebensmittelzerkleinerungsvorrichtung nach einem der Ansprüche 1 bis 4, **dadurch gekennzeichnet, dass**
a. das Betätigungsteil (1) linear verschiebbar mit dem Basisteil (2) verbindbar ist, und/oder dass
b. das Betätigungsteil (1) dadurch beweglich mit dem Basisteil (2) verbindbar ist, dass es auf das Basisteil (2) aufschiebbar ausgebildet ist, und/oder dass
c. das Betätigungsteil (1) einen Aufnahmeraum (12) aufweist, in den das Basisteil (2) wenigstens teilweise, insbesondere formschlüssig und/oder entlang einer Einschieberichtung, einschiebbar ist.

6. Lebensmittelzerkleinerungsvorrichtung nach einem der Ansprüche 1 bis 5, **dadurch gekennzeichnet, dass** die Lebensmittelzerkleinerungsvorrichtung einen Pressstempel (15) aufweist, an dem das zu zerkleinernde Lebensmittelgut (4) während einer Bewegung des Betätigungsteils (1) relativ zu dem Basisteil (2) zum Hindurchdrücken durch das Schneidteil (3) anliegt, oder dass das Betätigungsteil (1) einen Pressstempel (15) aufweist, an dem das zu zerkleinernde Lebensmittelgut (4) während einer Bewegung des Betätigungsteils (1) relativ zu dem Basisteil (2) zum Hindurchdrücken durch das Schneidteil (3) anliegt.

7. Lebensmittelzerkleinerungsvorrichtung nach einem der Ansprüche 1 bis 6, **dadurch gekennzeichnet, dass**
a. der Rotationsantrieb (5) ein Getriebe (19) aufweist, oder dass
b. der Rotationsantrieb (5) als manuell betätigbarer Antrieb, insbesondere als Kurbelantrieb oder als Schnurzugantrieb, ausgebildet ist, oder dass
c. der Rotationsantrieb (5) als elektrischer Antrieb ausgebildet ist.

8. Lebensmittelzerkleinerungsvorrichtung nach einem der Ansprüche 1 bis 7, **dadurch gekennzeichnet, dass** die Lebensmittelzerkleinerungsvorrichtung einen mit dem Rotationsantrieb (5) koppelbaren oder gekoppelten Mitnehmer (21) aufweist, mittels dem eine Rotationsbewegung auf ein zu zerkleinerndes Lebensmittelgut (4) übertragbar ist.

9. Lebensmittelzerkleinerungsvorrichtung nach einem der Ansprüche 1 bis 8, **dadurch gekennzeichnet, dass**
a. das Schneidteil (3) wenigstens eine Schneidklinge (17) aufweist, und/oder dass
b. das Schneidteil (3) ein Schneidgitter aufweist, und/oder dass
c. das Schneidteil (3) mehrere zueinander parallele Schneidklingen (17) aufweist.

10. Lebensmittelzerkleinerungsvorrichtung nach einem der Ansprüche 1 bis 9, **dadurch gekennzeichnet, dass**
a. wenigstens ein weiteres Schneidteil (3) vorhanden ist, das sich von dem Schneidteil (3), insbesondere durch die Anzahl der Schneidklingen (17) und/oder durch die Anordnung der Schneidklingen (17) und/oder durch die Form der Schneidklingen (17) und/oder durch die Ausbildung der Schneidkante, unterscheidet, und/oder dass
b. ein weiterer Presstempel vorhanden ist, der an das weitere Schneidteil (3) angepasst ist.

11. Lebensmittelzerkleinerungsvorrichtung nach einem der Ansprüche 1 bis 10, **dadurch gekennzeichnet, dass**
a. das Spiralschneidteil (6) wenigstens eine, insbesondere radial ausgerichtete, Klinge (24) aufweist, und/oder dass
b. die wenigstens eine Klinge (24) derart positioniert und ausgerichtet ist, dass sie von einem mittels des Rotationsantriebs (5) in Rotation versetzen Lebensmittelgut (4) wenigstens eine spiralförmige Girlande abtrennt, und/oder dass
c. das Spiralschneidteil (6) mehrere, insbesondere genau zwei oder genau vier, gleichmäßig in Tangentialrichtung verteilt angeordnete Klingen (24) aufweist, und/oder dass
d. das Spiralschneidteil (6) einen, insbesondere kegelförmigen, Spiralschneidteil-Aufnahmeraum zum Einführen von Lebensmittelgut (4) aufweist, an dessen Aufnahmeraum-Wandung die wenigstens eine Klinge (24) angeordnet ist, und/oder dass
e. das Spiralschneidteil (6) dazu ausgebildet ist, gleichzeitig mehrere spiralförmige Girlanden von einem Lebensmittelgut (4) abzutrennen, und/oder dass
f. das Spiralschneidteil (6) zu der Klinge (24) senkrecht angeordnete weitere Klingen aufweist.

12. Lebensmittelzerkleinerungsvorrichtung nach einem der Ansprüche 1 bis 11, **dadurch gekennzeichnet, dass** wenigstens ein weiteres Spiralschneidteil (6) vorhanden ist, das sich von dem Spiralschneidteil (6), insbesondere durch die Anzahl der Klingen (24) und/oder durch einen Kegelwinkel des Spiralschneidteil-Aufnahmeraumes und/oder durch die Form der Klingen (24), unterscheidet.

## Claims

1. Food chopping device with an actuating part (1) and a base part (2), which comprises a cutting part (3), wherein the actuating part (1) is connectable to the base part (2) in such a way that foodstuff 4) to be chopped can be pressed through the cutting part (3) by means of a movement of the actuating part (1) relative to the base part (2), **characterized in that** the actuating part (1) comprises a rotary drive (5) by means of which foodstuff (4) to be chopped can be rotated relative to a spiral cutting part (6), and **in that** the base part (2) comprises a receptacle (9) into which either the cutting part (3) or the spiral cutting part (6) can be inserted.

2. Food chopping device according to claim 1, **characterized in that** the food chopping device comprises a container (7), or that the base part (2) comprises a container (7).

3. Food chopping device according to claim 2, **characterized in that**
a. the receptacle (9) is configured in the area of an opening of the container (7) and/or that the receptacle (9) is configured at least partially by the edge area of the container (7) surrounding an opening, and/or that
b. the cutting part (3) inserted into the receptacle (9) covers the opening of the container (7), in particular completely, and/or that the spiral cutting part (6) inserted into the receptacle (9) covers the opening of the container (7), in particular completely, and/or that
c. the cutting part (3) inserted into the receptacle (9) rests on a rim (8) of the container (7), and/or that the spiral cutting part (6) inserted into the receptacle (9) rests on a rim (8) of the container (7), and/or that
d. the cutting part (3) inserted into the receptacle (9) protrudes partially into the container (7), and/or that the spiral cutting part (6) inserted into the receptacle (9) protrudes partially into the container (7), and/or that
e. the cutting part (3) is insertable into the receptacle (9) without tools and/or that the cutting part (3) can be removed from the receptacle (9) without tools and without destruction, and/or that
f. the spiral cutting part (6) is insertable into the receptacle (9) without tools and/or that the spiral cutting part (6) can be removed from the receptacle (9) again without tools and without destruction, and/or that
g. the cutting part (3) is insertable into the receptacle (9) with a snap-in and/or clamping action, and/or that the spiral cutting part (6) is insertable into the receptacle (9) with a snap-in and/or clamping action.

4. Food chopping device according to any of claims 1 to 3, **characterized in that** the base part (2) comprises an outer contour in horizontal cross-section that differs from a circular shape.

5. Food chopping device according to any of claims 1 to 4, **characterized in that**
a. the actuating part (1) is connectable to the base part (2) in a linearly displaceable manner, and/or that
b. the actuating part (1) is connectable to the base part (2) in a movable manner **in that** it is configured to be slidable onto the base part (2), and/or that
c. the actuating part (1) comprises a receiving space (12) into which the base part (2) can be slidingly inserted at least partially, in particular in a form-fitting manner and/or along a sliding direction.

6. Food chopping device according to any of claims 1 to 5, **characterized in that** the food chopping device comprises a pressing plunger (15) against which the foodstuff (4) to be chopped bears during a movement of the actuating part (1) relative to the base part (2) in order to be pressed through the cutting part (3), or that the actuating part (1) comprises a pressing plunger (15) against which the foodstuff (4) to be chopped bears during movement of the actuating part (1) relative to the base part (2) in order to be pressed through the cutting part (3).

7. Food chopping device according to any of claims 1 to 6, **characterized in that**
a. the rotary drive (5) comprises a gearbox (19), or that
b. the rotary drive (5) is configured as a manually operated drive, in particular as a crank drive or as a cord pull drive, or that
c. the rotary drive (5) is configured as an electric drive.

8. Food chopping device according to any of claims 1 to 7, **characterized in that** the food chopping device comprises a driver (21) that can be coupled or is coupled to the rotary drive (5), by means of which a rotary movement can be transmitted to a foodstuff (4) to be chopped.

9. Food chopping device according to any of claims 1 to 8, **characterized in that**
a. the cutting part (3) comprises at least one cutting blade (17), and/or
b. the cutting part (3) comprises a cutting grid, and/or
c. the cutting part (3) comprises several cutting blades (17) that are parallel to each other.

10. Food chopping device according to any of claims 1 to 9, **characterized in that**
a. at least one further cutting part (3) is provided, which differs from the cutting part (3), in particular by the number of cutting blades (17) and/or by the arrangement of the cutting blades (17) and/or by the shape of the cutting blades (17) and/or by the design of the cutting edge, and/or that
b. a further pressing plunger is provided, which is adapted to the further cutting part (3).

11. Food chopping device according to any of claims 1 to 10, **characterized in that**
a. the spiral cutting part (6) comprises at least one, in particular radially aligned, blade (24), and/or that
b. the at least one blade (24) is positioned and aligned in such a way that it separates at least one spiral garland from foodstuff (4) set in rotation by means of the rotary drive (5), and/or that
c. the spiral cutting part (6) comprises several, in particular exactly two or exactly four, blades (24) arranged evenly in the tangential direction, and/or that
d. the spiral cutting part (6) comprises a spiral cutting part receiving space, in particular conical, for introducing foodstuff (4), on the wall of which receiving space the at least one blade (24) is arranged, and/or that
e. the spiral cutting part (6) is configured to simultaneously cut off several spiral garlands from a foodstuff (4), and/or that
f. the spiral cutting part (6) comprises further blades arranged perpendicular to the blade (24).

12. Food chopping device according to any of claims 1 to 11, **characterized in that** at least one further spiral cutting part (6) is provided, which differs from the spiral cutting part (6), in particular by the number of blades (24) and/or by a cone angle of the spiral cutting part receiving space and/or by the shape of the blades (24).

## Revendications

1. Dispositif de découpe d'aliments comprenant une partie d'actionnement (1) et une partie de base (2), laquelle comprend une partie de coupe (3), la partie d'actionnement (1) étant raccordable à la partie de base (2) de telle sorte qu'une denrée alimentaire (4) à découper puisse être pressée à travers la partie de coupe (3) au moyen d'un mouvement de la partie d'actionnement (1) par rapport à la partie de base (2), **caractérisé en ce que** la partie d'actionnement (1) comprend un entraînement rotatif (5) au moyen duquel la denrée alimentaire (4) à découper peut être mise en rotation par rapport à une partie de coupe spirale (6), et **en ce que** la partie de base (2) comprend un logement (9) dans lequel soit la partie de coupe (3), soit la partie de coupe spirale (6) peut être insérée.

2. Dispositif de découpe d'aliments selon la revendication 1, **caractérisé en ce que** le dispositif de découpe d'aliments comprend un récipient (7), ou **en ce que** la partie de base (2) comprend un récipient (7).

3. Dispositif de découpe d'aliments selon la revendication 2, **caractérisé en ce que**
a. le logement (9) est configuré au niveau d'une ouverture du récipient (7) et/ou est configuré au moins partiellement par la zone périphérique du récipient (7) entourant une ouverture, et/ou
b. la partie de coupe (3) insérée dans le logement (9) recouvre l'ouverture du récipient (7), en particulier complètement, et/ou la partie de coupe spirale (6) insérée dans le logement (9) recouvre l'ouverture du récipient (7), en particulier complètement, et/ou
c. la partie de coupe (3) insérée dans le logement (9) repose sur un bord (8) du récipient (7), et/ou la partie de coupe spirale (6) insérée dans le logement (9) repose sur un bord (8) du récipient (7), et/ou
d. la partie de coupe (3) insérée dans le logement (9) s'étend partiellement dans le récipient (7), et/ou la partie de coupe spirale (6) insérée dans le logement (9) s'étend partiellement dans le récipient (7), et/ou
e. la partie de coupe (3) est insérable dans le logement (9) sans outil et/ou est amovible du logement (9) sans outil et sans destruction, et/ou
f. la partie de coupe spirale (6) est insérable dans le logement (9) sans outil et/ou est amovible du logement (9) sans outil et sans destruction, et/ou
g. la partie de coupe (3) est insérable dans le logement (9) par encliquetage et/ou par serrage, et/ou la partie de coupe spirale (6) est insérable dans le logement (9) par encliquetage et/ou par serrage.

4. Dispositif de découpe d'aliments selon l'une quelconque des revendications 1 à 3, **caractérisé en ce que** la partie de base (2) présente, en section horizontale, un contour extérieur différent d'une forme circulaire.

5. Dispositif de découpe d'aliments selon l'une quelconque des revendications 1 à 4, **caractérisé en ce que**
a. la partie d'actionnement (1) est raccordable à la partie de base (2) de manière à pouvoir être déplacée linéairement, et/ou
b. la partie d'actionnement (1) est raccordable à la partie de base (2) de manière mobile en étant configurée pour être coulissée sur la partie de base (2), et/ou
c. la partie d'actionnement (1) comprend un espace de réception (12) dans lequel la partie de base (2) peut être insérée au moins partiellement par coulissement, en particulier de manière ajustée et/ou selon une direction de coulissement.

6. Dispositif de découpe d'aliments selon l'une quelconque des revendications 1 à 5, **caractérisé en ce que** le dispositif de découpe d'aliments comprend un poussoir (15) contre lequel la denrée alimentaire (4) à découper s'appuie pendant un mouvement de la partie d'actionnement (1) par rapport à la partie de base (2) afin d'être pressée à travers la partie de coupe (3), ou **en ce que** la partie d'actionnement (1) comprend un poussoir (15) contre lequel la denrée alimentaire (4) à découper s'appuie pendant un mouvement de la partie d'actionnement (1) par rapport à la partie de base (2) afin d'être pressée à travers la partie de coupe (3).

7. Dispositif de découpe d'aliments selon l'une quelconque des revendications 1 à 6, **caractérisé en ce que**
a. l'entraînement rotatif (5) comprend un engrenage (19), ou
b. l'entraînement rotatif (5) est configuré comme un entraînement manuel, en particulier comme un entraînement à manivelle ou comme un entraînement à corde, ou
c. l'entraînement rotatif (5) est configuré comme un entraînement électrique.

8. Dispositif de découpe d'aliments selon l'une quelconque des revendications 1 à 7, **caractérisé en ce que** le dispositif de découpe d'aliments comprend un organe d'entraînement (21) pouvant être couplé ou étant couplé à l'entraînement rotatif (5), au moyen duquel un mouvement de rotation peut être transmis à une denrée alimentaire (4) à découper.

9. Dispositif de découpe d'aliments selon l'une quelconque des revendications 1 à 8, **caractérisé en ce que**
a. la partie de coupe (3) comprend au moins une lame (17), et/ou
b. la partie de coupe (3) comprend une grille de coupe, et/ou
c. la partie de coupe (3) comprend plusieurs lames (17) parallèles les unes aux autres.

10. Dispositif de découpe d'aliments selon l'une quelconque des revendications 1 à 9, **caractérisé en ce que**
a. au moins une autre partie de coupe (3) est prévue, différente de la partie de coupe (3), en particulier par le nombre de lames (17) et/ou par la disposition des lames (17) et/ou par la forme des lames (17) et/ou par la configuration du tranchant, et/ou
b. un autre poussoir est prévu, adapté à l'autre partie de coupe (3).

11. Dispositif de découpe d'aliments selon l'une quelconque des revendications 1 à 10, **caractérisé en ce que**
a. la partie de coupe spirale (6) comprend au moins une lame (24), en particulier orientée radialement, et/ou
b. la lame (24) est positionnée et orientée de telle sorte qu'elle sépare au moins une spirale de la denrée alimentaire (4) mise en rotation au moyen de l'entraînement rotatif (5), et/ou
c. la partie de coupe spirale (6) comprend plusieurs lames (24), en particulier exactement deux ou exactement quatre, disposées régulièrement dans la direction tangentielle, et/ou
d. la partie de coupe spirale (6) comprend un espace de réception, en particulier conique, destiné à l'introduction de la denrée alimentaire (4), sur la paroi duquel est disposée la lame (24), et/ou
e. la partie de coupe spirale (6) est configurée pour sectionner simultanément plusieurs spirales d'une denrée alimentaire (4), et/ou
f. la partie de coupe spirale (6) comprend d'autres lames disposées perpendiculairement à la lame (24).

12. Dispositif de découpe d'aliments selon l'une quelconque des revendications 1 à 11, **caractérisé en ce qu'**au moins une autre partie de coupe spirale (6) est prévue, différente de la partie de coupe spirale (6), en particulier par le nombre de lames (24) et/ou par un angle conique de l'espace de réception et/ou par la forme des lames (24).
